# EUROPÄISCHE PATENTSCHRIFT

(11) **EP 3 967 835 B1**
(45) Veröffentlichungstag und Bekanntmachung des Hinweises auf die Patenterteilung: **25.10.2023**
(21) Anmeldenummer: 21195755.0
(22) Anmeldetag: 09.09.2021
(51) Int. Cl.: E04H 4/12

(54) **TRAGSTRUKTUR ZUR BEFESTIGUNG VON ZUMINDEST EINEM ANBAUTEIL AN EINEM SCHWIMMBECKEN**
SUPPORTING STRUCTURE FOR FASTENING AT LEAST ONE ADD-ON PART TO A SWIMMING POOL
STRUCTURE PORTEUSE PERMETTANT DE FIXER AU MOINS UNE PIÈCE RAPPORTÉE À UNE PISCINE

(30) Priorität: 11.09.2020 AT 507732020
(43) Veröffentlichungstag der Anmeldung: 16.03.2022
(73) Patentinhaber: Berndorf Metall- und Bäderbau GmbH, 2560 Berndorf (AT)
(72) Erfinder: VERK, Matej, 1120 Wien (AT); THEIL, Norbert, 1100 Wien (AT); WELKOVITIS, Dominik, 7035 Steinbrunn (AT)
(74) Vertreter: Burger, Hannes

(56) Entgegenhaltungen:
- EP-A2- 1 148 184
- WO-A1-2011/030043

## Beschreibung

Die Erfindung betrifft eine Tragstruktur zur Befestigung von zumindest einem Anbauteil an einer Lastabtragstruktur eines Schwimmbeckens, ein Wandelement und ein Schwimmbecken.

Die im Stand der Technik bekannten Ausführungen sind zumeist aufwendig in der Montage und oftmals auch optisch wenig ansprechend. Dies insbesondere deshalb, weil es infolge der Befestigung von Anbauteilen an einem Schwimmbecken zu Durchbiegungen kommen kann, wodurch eine wenig ästhetische "Dellenoptik" entsteht. Bekannte Tragstrukturen sind zudem teuer in der Produktion, da die Fertigung aufwendig ist bzw. eine Vielzahl an Arbeitsschritten erfordert und gegebenenfalls auch chemische Nachbehandlungen erfordert. Des Weiteren sind bekannte Tragstrukturen schwer einstellbar bzw. justierbar und hohe Maßanforderungen nur unzureichend zu erfüllen.

Tragstrukturen zur Befestigung von einem Anbauteil an einem Schwimmbecken sind durch die EP1148184A2 und durch die WO2011/030043A1 bekannt geworden. Die EP1148184A2 offenbart ein Überlaufsystem für Schwimmbecken, die in den Boden versenkt werden und die einen Seitenwandaufbau enthalten. Die WO2011/030043A1 offenbart eine Anordnung zur Herstellung von umlaufenden Überlaufbecken mit einer Überlaufrinne.

Aufgabe der vorliegenden Erfindung war es, die Nachteile des Standes der Technik zu überwinden und Mittel zur Verfügung zu stellen, mittels derer ein Benutzer in der Lage ist, eine einfache und rasche Montage einer Tragstruktur durchzuführen, wobei eine qualitativ hochwertige Konstruktion herstellbar ist.

Diese Aufgabe wird durch eine Tragstruktur, ein Wandelement und ein Schwimmbecken gemäß den Ansprüchen gelöst.

Erfindungsgemäß ist eine Tragstruktur zur Befestigung von zumindest einem Anbauteil an einer Lastabtragstruktur eines Schwimmbeckens vorgehen, wobei die Tragstruktur zumindest ein Tragelement mit einem ersten Abstützbereich mit einer ersten Fläche und einem zweiten Abstützbereich mit einer zweiten Fläche umfasst. Zudem ist eine Lastabtragstruktur des Schwimmbeckens mit einer ersten Abstützfläche und einer zweiten Abstützfläche vorgesehen.

Dabei ist der erste Abstützbereich zur Herstellung einer reibschlüssigen und/oder formschlüssigen Verbindung mit der ersten Abstützfläche der Lastabtragstruktur eingerichtet, und der zweite Abstützbereich zur Herstellung einer reibschlüssigen und/oder formschlüssigen Verbindung mit der zweiten Abstützfläche der Lastabtragstruktur eingerichtet. Das Tragelement weist zumindest einen Führungsbereich mit zumindest einem Einführabschnitt, und mit zumindest einem Eingriffsabschnitt auf, wobei der Führungsbereich zur Einführung und Aufnahme zumindest eines Führungselements der Lastabtragstruktur ausgebildet ist. Der Eingriffsabschnitt ist in vertikaler Richtung unterhalb des Einführabschnittes angeordnet, und in orthogonaler Richtung zur zweiten Fläche des zweiten Abstützbereiches um eine erste Distanz beabstandet. Die erste Fläche des ersten Abstützbereiches ist um eine zweite Distanz in orthogonaler Richtung zur zweiten Fläche des zweiten Abstützbereiches beabstandet. Ein Schwerpunkt der Tragstruktur ist dabei um eine dritte Distanz in orthogonaler Richtung zur zweiten Fläche des zweiten Abstützbereiches beabstandet, wobei die dritte Distanz größer ist, als die erste Distanz und größer ist, als die zweite Distanz.

Mittels der erfindungsgemäßen Tragstruktur können Anbauteile an einem Schwimmbecken auf einfache Art und Weise und zudem schnell und damit kostengünstig montiert bzw. befestigt werden. Indem reibschlüssige und/oder formschlüssige Verbindung hergestellt werden, kann die Montage auch durch wenig routiniertes oder wenig qualifiziertes Personal schnell und zugleich qualitativ hochwertig erfolgen. Besonders vorteilhaft ist damit, dass mittels der Tragstruktur verschiedenartig ausgebildete oder auch mehrere Anbauteile befestigt werden können. Die modulare Bauweise bzw. Universalität ermöglicht somit eine Vielzahl an Einsatzmöglichkeiten und damit einhergehenden eine hohe Ressourceneffizienz. Besonders vorteilhaft ist, dass die Tragstruktur einfach und passgenau justierbar ist und mitunter auch hohe Maß- und Toleranzanforderungen erfüllbar sind. Dies ist besonders beim Einsatz von Tragstrukturen von Edelstahlschwimmbecken von großer Bedeutung. Mittels der erfindungsgemäßen Tragstruktur können Anbauteile an einem Schwimmbecken auch ohne oder zumindest weitgehend ohne unerwünschte Durchbiegungen befestigt werden. Derartige Tragstrukturen können im Vergleich zu bekannten Ausführungen kostengünstig gefertigt werden. Insbesondere kann es auch sein, dass auf eine chemische Nachbehandlung verzichtet werden kann. Eine Einstellung bzw. Justierung der Tragstruktur kann unter Einhaltung hoher Maßgenauigkeit erfolgen.

Bei einer Lastabtragstruktur eines Schwimmbeckens kann es sich beispielsweise um eine Beplankung bzw. um eine Wand oder ein Wandelement handeln. Eine Lastabtragstruktur kann insbesondere blechförmige, plattenförmige, profilförmige oder auch brettförmige Strukturen aus Metall, Glas, Kunststoffen oder Verbundwerkstoffen umfassen. Beispielsweise kann eine Lastabtragstruktur durch ein Edelstahlblech, eine Glasplatte, eine Plexiglasplatte oder auch durch eine Kunststofffolie gebildet sein.

Es sei auch darauf hingewiesen, dass der Begriff "insbesondere" nachfolgend so zu verstehen ist, dass es sich dabei um eine mögliche speziellere Ausbildung oder nähere Spezifizierung eines Gegenstands handeln kann, aber nicht unbedingt eine zwingende, bevorzugte Ausführungsform desselben oder eine zwingende Vorgehensweise darstellen muss.

Des Weiteren kann es zweckmäßig sein, wenn eine reibschlüssige und/oder formschlüssige Verbindung zwischen dem Tragelement und der Lastabtragstruktur werkzeuglos herstellbar ist. So können eine Montage bzw. ein Zusammenbau sehr einfach, rasch und gegebenenfalls auch ohne intensiv geschultes oder hochqualifiziertes Personal erfolgen.

Ferner kann vorgesehen sein, dass das Tragelement vorwiegend aus Metall, Kunststoff oder Verbundwerkstoffen gebildet ist, je nach Anforderungen an die Stabilität der Konstruktion. So können Tragelemente aus Metallen besonders formstabil und auch langlebig sein, während solche aus Kunststoff oder Verbundmaterialien zumeist vergleichsweise leicht sind. Vor allem Tragelemente aus Kunststoff oder Verbundmaterialien können auf positive Art und Weise zu einer Schallentkopplung beitragen und so eine Qualitätsverbesserung im Hinblick auf akustische Eigenschaften der Konstruktion bewirken.

Darüber hinaus kann vorgesehen sein, dass das Tragelement aus einem Blech, einem Flachstahl, einem Rohr, einem Formrohr, einem Spritzgussteil, einem Gussteil, einem spanabhebend bearbeiteten Vollmaterial, einem Verbundbauteil oder einem additivhergestellten Bauteil gebildet ist. Es sind dabei auch Kombination daraus denkbar und gegebenenfalls zweckmäßig.

Vorteilhaft ist auch eine Ausprägung, gemäß welcher vorgesehen sein kann, dass die Tragstruktur zumindest ein Versteifungselement umfasst, und dass zumindest zwei Tragelemente nebeneinander angeordnet und mittels des zumindest einen Versteifungselementes verbindbar sind. Dadurch kann mit einfach ausgebildeten und damit kostengünstigen Einzelkomponenten eine stabile Tragkonstruktion gebildet werden. Insbesondere Versteifungselemente können auch zur Manipulation der Konstruktion während der Montage, wie beispielsweise zum Heben als Anschlagpunkte als eingesetzt werden. Beispielsweise können Versteifungselemente aus Blechen oder gebogenen Blechen gebildet sein. Eine Verbindung zwischen Versteifungselement und den zumindest zwei Tragelementen kann beispielsweise durch Nieten, Schrauben, oder auch Kleben erfolgen.

Gemäß einer Weiterbildung ist es möglich, dass das zumindest eine Führungselement der Lastabtragstruktur an einem Stützelement ausgebildet ist. Insbesondere, wenn es sich bei dem Schwimmbecken um ein Edelstahlschwimmbecken handelt, kann es vorteilhaft sein, wenn Stützelemente ausgebildet sind, an welchen die Lastabttragstruktur, bzw. die Beplankung oder Wand des Schwimmbeckens abstützend angeordnet sein kann. Insbesondere, wenn eine Lastabttragstruktur durch ein Stahl- oder Edelstahlblech gebildet ist, kann es zweckmäßig sein, wenn eine Verbindung zwischen einem Stützelement und einer Lastabttragstruktur durch Kleben erfolgt. So können etwa unerwünschte optische Beeinträchtigungen an einer Sichtseite der Lastabttragstruktur in Verbindung mit thermischen Einflüssen durch Schweißen hintangehalten werden. Des Weiteren kann durch Kleben ein Risiko von Korrosion oder verschlechterter Dichtheit minimiert werden, so wie dies beispielsweise bei Niet- oder Schraubverbindungen der Fall sein kann. Derartige Mechanismen können auf vorteilhafte Art und Weise zu einem effizienten Montageablauf beitragen. So kann den Stützelemente eine Zusatzfunktion zukommen, indem diese nicht nur zur Stabilisierung der Schwimmbeckenwand genutzt werden, sondern gleichzeitig auch zur Aufnahme der Tragstruktur dienen können.

Ferner kann es zweckmäßig sein, wenn das Stützelement mit zumindest einer ersten Stützrippe, zumindest einer zweiten Stützrippe und mit zumindest einem Verbindungselement ausgebildet ist, wobei das Verbindungselement die erste Stützrippe mit der zweiten Stützrippe verbindet, und wobei das zumindest eine Führungselement der Lastabtragstruktur an einer der Stützrippen und/oder am zumindest einen Verbindungselement ausgebildet ist. Im Falle einer Lastabttragstruktur aus Edelstahlblech kann es aber auch vorteilhaft sein, wenn auf der Lastabttragstruktur Einhak-, Rast-, oder Klemmelemente vorgesehen sind, mit welchen ein Verbindungselement des Stützelements verbindbar sein kann.

Darüber hinaus kann vorgesehen sein, dass das Tragelement zur Abstützung an einer Grundstruktur ausgebildet ist. Bei der Grundstruktur kann es sich dabei beispielsweise um Fundamente aus Beton oder Teile solcher Fundamente handeln. Es kann aber auch sein, dass die Grundstruktur durch gemauerte Elemente gebildete ist.

Des Weiteren kann vorgesehen sein, dass das Tragelement als Konsole oder zur Aufnahme einer Konsole ausgebildet ist. Dabei können verschiedenartig ausgebildete Anbauteile zur Auflage auf der Konsole ausgebildet sein.

Gemäß einer besonderen Ausprägung ist es möglich, es sich bei dem zumindest einen Anbauteil um eine Rinne, einen Tank, ein Rohr, eine Leitung, ein Verkleidungselement und/oder ein Bodenelement handelt.

Entsprechend einer vorteilhaften Weiterbildung kann vorgesehen sein, dass das Tragelement mit dem zumindest einen Anbauteil mittels Nieten, insbesondere mittels Dichtblindnieten, zumindest abschnittsweise verbindbar ist. Nietverbindungen sich schnell und einfach herstellbar. Besondern der Einsatz von Dichtblindnieten kann von Vorteil sein, um negative Effektive infolge von Korrosion weitgehend hintan zu halten.

Insbesondere kann es vorteilhaft sein, wenn das Tragelement mit einem dritten Abstützbereich mit einer dritten Fläche ausgebildet ist, wobei die dritte Fläche einen zumindest annähernd rechten Winkel mit der ersten Fläche einschließt, und dass ein zumindest überwiegend parallel zum dritten Abstützbereich verlaufender vierter Abstützbereich mit einer vierten Fläche ausgebildet ist, wobei durch die dritte Fläche und die vierte Fläche eine gemeinsame Ebene aufgespannt ist und wobei die dritte Fläche von der vierten Fläche durch eine vierte Distanz beabstandet ist. Ein durch diese Weiterbildung gebildeter Auflagebereich kann beispielsweise als Auflager eines Gitterrostes, einer Fliese oder dergleichen dienen.

Ferner kann vorgesehen sein, dass in Kontaktbereichen zwischen den Abstützbereichen des Tragelementes und den Abstützflächen der Lastabtragstruktur zumindest abschnittsweise ein Beabstandungsmittel ausgebildet ist, welches Beabstandungsmittel aus einem zum Tragelement und/oder zur Lastabtragstruktur verschiedenen Material gebildet ist. Insbesondere kann es sich bei Beabstandungsmitteln um Dichtmatten, Gummielemente oder dergleichen handeln. Es kann aber auch eine Dichtmasse wie beispielsweise ein Silikon vorgesehen sein. Durch die Vermeidung einer direkten Kontaktierung zwischen den Abstützbereichen des Tragelementes und den Abstützflächen der Lastabtragstruktur können negative Effekte durch Reibkorrosion oder durch Wassereintritt zumindest weitgehend hintangehalten werden und somit eine Lebensdauer der Konstruktion erhöht werden.

Darüber hinaus kann vorgesehen sein, dass das zumindest eine Anbauteil eine Wasserablaufrinne umfasst. Vorteilhafterweise kann eine Wasserablaufrinne auch mit einer Reinigungs- oder Rückspülvorrichtung verbunden oder verbindbar sein.

Vorteilhaft ist auch eine Ausprägung, gemäß welcher vorgesehen sein kann, dass die Wasserablaufrinne mit einer Fremdwasserablaufrinne einstückig oder verbindbar ausgebildet ist. Eine Fremdwasserablaufrinne kann beispielsweise der Aufnahme von Reinigungs- oder Wischwasser dienen, welches oftmals Verschmutzungen oder Verunreinigungen aufweist, welche nicht in das Schwimmbecken rückgeführt werden sollen und daher separat geführt und gesammelt werden können. Auch eine Fremdwasserablaufrinne kann mit entsprechenden Auflageflächen ausgebildet sein, sodass diese mittels eines Rostes oder auch mittels einer Fliese optisch ansprechend abdeckbar ist.

Erfindungsgemäß ist auch ein Wandelement mit einer Lastabtragstruktur und einer Tragstruktur vorgesehen, wobei die Lastabtragstruktur mit einer ersten Abstützfläche, einer zweiten Abstützfläche und einem Führungselement ausgebildet ist, und wobei die Tragstruktur nach einem der Ansprüche ausgebildet ist.

Erfindungsgemäß ist weiters ein Schwimmbecken umfassend ein oder mehrere Wandelemente und einen Beckenboden vorgesehen, wobei das oder die Wandelemente anspruchsgemäß ausgebildet sind.

Mittels des erfindungsgemäßen Wandelements oder auch mittels des erfindungsgemäßen Schwimmbeckens können Anbauteile auf einfache Art und Weise und zudem schnell und damit kostengünstig montiert bzw. befestigt werden. Indem reibschlüssige und/oder formschlüssige Verbindung hergestellt werden, kann die Montage auch durch wenig routiniertes oder wenig qualifiziertes Personal schnell und zugleich qualitativ hochwertig erfolgen. Besonders vorteilhaft ist damit, dass verschiedenartig ausgebildete oder auch mehrere Anbauteile befestigt werden können. Die modulare Bauweise bzw. Universalität ermöglicht somit eine Vielzahl an Einsatzmöglichkeiten und damit einhergehenden eine hohe Ressourceneffizienz.

Besonders vorteilhaft ist, dass das Wandelement bzw. das Schwimmbecken einfach und passgenau justierbar ist und mitunter auch hohe Maß- und Toleranzanforderungen erfüllbar sind. Dies ist besonders beim Einsatz von Tragstrukturen von Edelstahlschwimmbecken von großer Bedeutung.

Zum besseren Verständnis der Erfindung wird diese anhand der nachfolgenden Figuren näher erläutert.

Es zeigen jeweils in stark vereinfachter, schematischer Darstellung:
- Fig. 1: eine Tragstruktur mit Anbauteil und Lastabtragstruktur in Seitenansicht und in Explosionsdarstellung;
- Fig. 2: die Tragstruktur aus Fig. 1 im Zusammenbau mit Lastabtragstruktur in Seitenansicht;
- Fig. 3: eine Detailansicht der Tragstruktur aus Fig.2;
- Fig. 4: die Tragstruktur aus Fig. 2 in Rückansicht;
- Fig. 5: die Tragstruktur aus Fig. 2 in dreidimensionaler Ansicht;
- Fig. 6: eine weitere Tragstruktur mit Anbauteil und Lastabtragstruktur in Seitenansicht und in Explosionsdarstellung und in verschiedenen Stadien des Zusammenbaus;
- Fig. 7: eine weitere Tragstruktur mit Anbauteil und Lastabtragstruktur in Seitenansicht und in Explosionsdarstellung und in verschiedenen Stadien des Zusammenbaus.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Die Figuren 1 bis 5 zeigen eine beispielhafte Ausführungsform einer Tragstruktur 1 mit einem Anbauteil 2 und einer Lastabtragstruktur 9 in verschiedenen Ansichten. Um unnötige Wiederholungen zu vermeiden werden insbesondere die Figuren 1 bis 5 in einer Zusammenschau beschrieben, wobei für gleiche Teile gleiche Bezugszeichen bzw. Bauteilbezeichnungen verwendet werden.

Die Tragstruktur 1 ist zur Befestigung von zumindest einem Anbauteil 2 an einem Schwimmbecken 3 ausgebildet, wobei das Anbauteil 2 beispielsgemäß als Wasserablaufrinne 37 ausgebildet sein kann. Die Tragstruktur 1 umfasst zumindest ein Tragelement 4 mit einem ersten Abstützbereich 5 mit einer ersten Fläche 6 und einem zweiten Abstützbereich 7 mit einer zweiten Fläche 8. Eine Lastabtragstruktur 9 des Schwimmbeckens 3 ist mit einer ersten Abstützfläche 10 und mit einer zweiten Abstützfläche 11 vorgesehen. Dabei ist der erste Abstützbereich 5 zur Herstellung einer reibschlüssigen und/oder formschlüssigen Verbindung mit der ersten Abstützfläche 10 der Lastabtragstruktur 9 eingerichtet ist, und der zweite Abstützbereich 7 ist zur Herstellung einer reibschlüssigen und/oder formschlüssigen Verbindung mit der zweiten Abstützfläche 11 der Lastabtragstruktur 9 eingerichtet. Das Tragelement 4 weist zumindest einen Führungsbereich 12 mit zumindest einem Einführabschnitt 13, und mit zumindest einem Eingriffsabschnitt 14 auf, wobei der Führungsbereich 12 zur Einführung und Aufnahme zumindest eines Führungselements 15 der Lastabtragstruktur 9 ausgebildet ist. Zudem ist der Eingriffsabschnitt 14 in vertikaler Richtung unterhalb des Einführabschnittes 13 angeordnet, wobei der Eingriffsabschnitt 14 in orthogonaler Richtung zur zweiten Fläche 8 des zweiten Abstützbereiches 7 um eine erste Distanz 16 beabstandet ist, und wobei die erste Fläche 6 des ersten Abstützbereiches 5 um eine zweite Distanz 17 in orthogonaler Richtung zur zweiten Fläche 8 des zweiten Abstützbereiches 7 beabstandet ist. Ein Schwerpunkt 18 der Tragstruktur 1 ist um eine dritte Distanz 19 in orthogonaler Richtung zur zweiten Fläche 8 des zweiten Abstützbereiches 7 beabstandet, wobei die dritte Distanz 19 größer ist, als die erste Distanz 16 und größer ist, als die zweite Distanz 17. Die exakte Position des Schwerpunkts 18 der Tragstruktur 1 hängt natürlich von deren geometrischen Ausbildung und auch von der Art der verwendeten Werkstoffe ab. Der in den Figuren eingezeichnete Schwerpunkt 18 ist daher selbstverständlich lediglich beispielhaft zu verstehen.

Die Figuren 1 bis 5 zeigen auch ein Ausführungsbeispiel bzw. einen Ausschnitt eines Wandelements 38 mit einer Lastabtragstruktur 9 und einer Tragstruktur 1, wobei die Tragstruktur 1 gemäß einem der Ansprüche ausgebildet ist. Zudem zeigt die Figur 1 einen Teilabschnitt eines Schwimmbeckens 3 umfassend ein oder mehrere Wandelemente 38 und einen Beckenboden, wobei das oder die Wandelemente 38 nach einem der Ansprüche ausgebildet sind.

Die Herstellung einer reibschlüssigen und/oder formschlüssigen Verbindung zwischen dem Tragelement 4 und der Lastabtragstruktur 9 kann dabei werkzeuglos erfolgen. So kann das Tragelement 4 beispielsweise von unten in einen Kopfabschnitt 39 der Lastabtragstruktur 9 eingebracht bzw. eingesetzt werden. Ein solcher Kopfabschnitt 39 kann beispielsweise durch die erste Abstützfläche 10 und die zweite Abstützfläche 11 der Lastabtragstruktur 9 zumindest bereichsweise umgeben sein. Die Figur 1 zeigt eine Tragstruktur 1 vor dem Zusammenbau bzw. vor dem Verbinden oder Montieren mit der Lastabtragstruktur 9, also zumindest teilweise in Explosionsansicht. Die Figur 2 zeigt dieselbe Seitenansicht, jedoch im zusammengebauten bzw. montierten Zustand. In der Figur 3 ist ein Detail des Kopfabschnittes 39 dargestellt. Die Figur 4 zeigt eine Rückansicht der Darstellung gemäß Figur 2, während die Figur 5 eine dreidimensionale Darstellung des Zusammenbaus wiedergibt.

Das Tragelement 4 kann vorwiegend aus Metall, Kunststoff oder Verbundwerkstoffen gebildet sein. Zudem kann das Tragelement 4 aus einem Blech, einem Flachstahl, einem Rohr, einem Formrohr, einem Spritzgussteil, einem Gussteil, einem spanabhebend bearbeiteten Vollmaterial, einem Verbundbauteil oder einem additiv hergestellten Bauteil gebildet sein. Insbesondere wenn das Tragelement 4 wie in den Figuren 1 bis 5 beispielhaft gezeigt ist, als Blech bzw. geformter Blech ausgebildet ist, sind die erste Fläche 6 und die zweite Fläche 8 langgezogen bzw. streifenförmig ausgebildet. Indem ein Anbauteil 2 an der Tragstruktur 1 befestigt wird, werden die erste Fläche 6 und die zweite Fläche 8 quasi auf das Anbauteil 2 übertragen. Nach einem Zusammenbau der Komponenten erfolgt eine Lastabtragung bzw. eine Herstellung einer reibschlüssigen und/oder formschlüssigen Verbindung zumindest bereichsweise nicht immer direkt zwischen Tragelement 4 und Lastabtragstruktur 9, sondern gegebenenfalls auch indirekt zwischen Tragelement 4 und Lastabtragstruktur 9 mit zwischengeschalteten Bauteilen wie beispielsweise einem Anbauteil 2. Dadurch kann eine einfache Leichtbaukonstruktion realisiert werden.

Zumindest zwei Tragelemente 4 können nebeneinander angeordnet sein und mittels zumindest eines Versteifungselementes 20 verbindbar sein. Eine mögliche Ausführung dieser Weiterbildung ist besonders in den Figuren 4 und 5 anschaulich erkennbar. Versteifungselemente 20 können dabei beispielsweise aus gebogenen Blechen, Blechstreifen oder auch Kunststoffelementen gebildet sein.

Das zumindest eine Führungselement 15 der Lastabtragstruktur 9 kann an einem Stützelement 21 ausgebildet sein. Das Stützelement 21 kann dabei mit zumindest einer ersten Stützrippe 22, zumindest einer zweiten Stützrippe 23 und mit zumindest einem Verbindungselement 24 ausgebildet sein, wobei das Verbindungselement 24 die erste Stützrippe 22 mit der zweiten Stützrippe 23 verbinden kann, und wobei das zumindest eine Führungselement 15 der Lastabtragstruktur 9 an einer der Stützrippen 22 und/oder am zumindest einen Verbindungselement 24 ausgebildet sein kann. Das Stützelement 21 kann dabei beispielsweise aus Metall oder auch aus Kunststoff bestehen.

Gemäß den Figuren 1 bis 5 ist das Führungselement 15 stift- bzw. bolzenförmig dargestellt. Selbstverständlich kann das Führungselement 15 aber auch andere vorteilhafte Formen und Ausbildungen annehmen. Das Führungselement 15 kann dabei beispielsweise auch beweglich sein und erst nach dem Einsetzen bzw. nach der Montage der Tragstruktur 1 in die Lastabtragstruktur 9 angebracht werden. Gegebenenfalls kann es auch sein, dass das Führungselement 15 höhen- und/oder seitenverstellbar ausgebildet ist, sodass nach erfolgter Montage noch entsprechend erforderliche Ausrichtungskorrekturen oder Feinanpassungen durchführbar sind.

Das Tragelement 4 kann als Konsole 26 oder zur Aufnahme einer Konsole 26 ausgebildet sein. Dadurch können Anbauteile 2 verschiedener Art und Funktionalität an der Tragstruktur 1 befestigbar sein. Bei dem zumindest einen Anbauteil 2 kann es sich um eine Rinne, einen Tank, ein Rohr, eine Leitung, ein Verkleidungselement und/oder ein Bodenelement handeln. Das Tragelement 4 kann mit dem zumindest einen Anbauteil 2 mittels Nieten 27, insbesondere mittels Dichtblindnieten zumindest abschnittsweise verbindbar sein. Zudem kann das Tragelement 4 auch mit dem oder den Versteifungselementen 20 mittels Nieten 27 verbindbar sein.

Das Tragelement 4 kann mit einem dritten Abstützbereich 28 mit einer dritten Fläche 29 ausgebildet sein, wobei die dritte Fläche 29 einen zumindest annähernd rechten Winkel 30 mit der ersten Fläche 6 einschließen kann, und dass ein zumindest überwiegend parallel zum dritten Abstützbereich 28 verlaufender vierter Abstützbereich 31 mit einer vierten Fläche 32 ausgebildet sein kann, wobei durch die dritte Fläche 29 und die vierte Fläche eine gemeinsame Ebene 34 aufgespannt sein kann und wobei die dritte Fläche 29 von der vierten Fläche 32 durch eine vierte Distanz 33 beabstandet sein kann. Dadurch kann ein Auflager für ein Rinnenblech 41 oder einen Rinnenstein gebildet sein.

In Kontaktbereichen 35 zwischen den Abstützbereichen 5 des Tragelementes 4 und den Abstützflächen 10 der Lastabtragstruktur 9 kann zumindest abschnittsweise ein Beabstandungsmittel 36 ausgebildet sein, welches Beabstandungsmittel 36 aus einem zum Tragelement 4 und/oder zur Lastabtragstruktur 9 verschiedenen Material gebildet sein kann. In der Figur 1 ist das Beabstandungsmittel 36 exemplarisch als Dichtmatte bzw. Gummimatte ausgebildet.

Das zumindest eine Anbauteil 2 kann eine Wasserablaufrinne 37 umfassen. Die Wasserablaufrinne 37 kann dabei mit einer Fremdwasserablaufrinne einstückig oder verbindbar ausgebildet sein, wobei eine Fremdwasserablaufrinne nicht figürlich gezeigt ist.

In den Figuren 6a bis 6d ist eine weitere Tragstruktur 1 mit Anbauteil 2 und Lastabtragstruktur 9 in Seitenansicht und in Explosionsdarstellung in verschiedenen Stadien des Zusammenbaus gezeigt. Für gleiche Teile werden wiederum gleiche Bezugszeichen bzw. Bauteilbezeichnungen wie in den vorangegangenen Figuren 1 bis 5 verwendet. Um unnötige Wiederholungen zu vermeiden, wird auf die detaillierte vorangegangene Beschreibung in den Figuren 1 bis 5 hingewiesen bzw. Bezug genommen. In der Figur 6a sind sämtliche Bauteile in Explosionsdarstellung gezeigt. An jenen Positionen, die zur Verbindung zwischen Tragelement 4 und Anbauteil 2 vorgesehen sind, sind Durchbrüche 40 vorgesehen. Diese können beispielsweise der Herstellung von Schraubverbindungen oder Nietverbindungen dienen. Natürlich wäre es alternativ auch denkbar, wenn Schweiß- oder Klebeverbindungen vorgesehen sind.

In der Figur 6b sind das Tragelement 4 und das Anbauteil 2 miteinander verbunden dargestellt. Die Figur 6c zeigt den fertig montierten Aufbau, wobei das als Wasserablaufrinne 37 ausgebildete Anbauteil 2 mit Wasser gefüllt ist. Bedingt durch eine entsprechende Ausformung bzw. Biegung des Anbauteils 2 kann ein unerwünschtes Eindringen von Wasser hinter die Lastabtragstruktur 9 verhindert oder zumindest weitgehend hintangehalten werden. Indem zwischen Anbauteil 2 und Tragelement 4 eine flüssigkeitsdichte Verbindung beispielsweise mittels Dichtblindnieten oder auch durch Kleben oder Schweißen hergestellt ist, kann dies zusätzlich positiv unterstützt werden. Insbesondere ist der Figur 6d gezeigt, dass die Tragstruktur 1 gemäß diesem Ausführungsbeispiel zur Abstützung an einer Grundstruktur 25 ausgebildet sein kann. Eine Grundstruktur 25 kann beispielsweise durch einen Betonsockel, ein gemauertes Element oder dergleichen gebildet sein. Eine solche Grundstruktur 25 muss jedoch nicht zwingend - wie dargestellt - mit der Lastabtragstruktur 9 kontaktieren, sondern kann auch von dieser distanziert ausgebildet sein. Durch die durch die dritte Fläche 29 und die vierte Fläche aufgespannte Ebene 34 kann ein Auflager für ein Rinnenblech 41 oder einen Rinnenstein gebildet sein.

In den Figuren 7a bis 7d ist eine weitere Tragstruktur 1 mit Anbauteil 2 und Lastabtragstruktur 9 in Seitenansicht und in Explosionsdarstellung in verschiedenen Stadien des Zusammenbaus gezeigt. Für gleiche Teile werden wiederum gleiche Bezugszeichen bzw. Bauteilbezeichnungen wie in den vorangegangenen Figuren 1 bis 5 verwendet. Um unnötige Wiederholungen zu vermeiden, wird auf die detaillierte vorangegangene Beschreibung in den Figuren 1 bis 5 hingewiesen bzw. Bezug genommen. Wie auch die Figuren 6a bis 6d stellen die Figuren 7a bis 7d verschiedenen Stadien der Montage in Seitenansicht und teilweise in Explosionsdarstellung dar.

Insbesondere ist gezeigt, dass das zumindest eine Führungselement 15 der Lastabtragstruktur 9 an einem Stützelement 21 ausgebildet sein kann. Das Stützelement 21 kann dabei mit zumindest einer ersten Stützrippe 22, zumindest einer zweiten Stützrippe 23 und mit zumindest einem Verbindungselement 24 ausgebildet sein, wobei das Verbindungselement 24 die erste Stützrippe 22 mit der zweiten Stützrippe 23 verbinden kann, und wobei das zumindest eine Führungselement 15 der Lastabtragstruktur 9 an einer der Stützrippen 22 und/oder am zumindest einen Verbindungselement 24 ausgebildet sein kann. Das Stützelement 21 kann dabei beispielsweise aus Metall oder auch aus Kunststoff bestehen. Vorteilhafterweise kann das Stützelement 21 dabei auch selbstragend ausgebildet sein und somit quasi die Funktion einer Grundstruktur 25 oder eines Abstützfundaments übernehmen.

In den Figuren 7a bis 7d ist auch gezeigt, dass das Tragelement 4 auch mit mehreren Führungsbereichen 12 ausgebildet sein kann. Exemplarisch ist ein Tragelement 4 mit zwei identen, übereinander angeordneten Führungsbereichen 12 gezeigt. Natürlich sind je nach Art, Anzahl und Ausbildung der vorgesehenen Anbauteile 2 aber auch noch andere Ausgestaltungen von Führungsbereichen 12 denkbar und gegebenenfalls zweckmäßig. Analog dazu weist auch die Lastabtragstruktur 9 figurgemäß zwei Stützelemente 21 mit jeweils einem Führungselement 15 auf.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Tragstruktur | 31 | vierter Abstützbereich |
| 2 | Anbauteil | 32 | vierte Fläche |
| 3 | Schwimmbecken | 33 | vierte Distanz |
| 4 | Tragelement | 34 | Ebene |
| 5 | erster Abstützbereich | 35 | Kontaktbereich |
| 6 | erste Fläche | 36 | Beabstandungsmittel |
| 7 | zweiter Abstützbereich | 37 | Wasserablaufrinne |
| 8 | zweite Fläche | 38 | Wandelement |
| 9 | Lastabtragstruktur | 39 | Kopfabschnitt |
| 10 | erste Abstützfläche | 40 | Durchbruch |
| 11 | zweite Abstützfläche | 41 | Rinnenblech |
| 12 | Führungsbereich | | |
| 13 | Einführabschnitt | | |
| 14 | Eingriffsabschnitt | | |
| 15 | Führungselement | | |
| 16 | erste Distanz | | |
| 17 | zweite Distanz | | |
| 18 | Schwerpunkt | | |
| 19 | dritte Distanz | | |
| 20 | Versteifungselement | | |
| 21 | Stützelement | | |
| 22 | erste Stützrippe | | |
| 23 | zweite Stützrippe | | |
| 24 | Verbindungselement | | |
| 25 | Grundstruktur | | |
| 26 | Konsole | | |
| 27 | Niet | | |
| 28 | dritter Abstützbereich | | |
| 29 | dritte Fläche | | |
| 30 | Winkel | | |

## Patentansprüche

1. Tragstruktur (1) zur Befestigung von zumindest einem Anbauteil (2) an einer Lastabtragstruktur (9) eines Schwimmbeckens (3), welche Tragstruktur (1) zumindest ein Tragelement (4) mit einem ersten Abstützbereich (5) mit einer ersten Fläche (6) und einem zweiten Abstützbereich (7) mit einer zweiten Fläche (8) umfasst,
wobei der erste Abstützbereich (5) zur Herstellung einer reibschlüssigen und/oder formschlüssigen Verbindung mit einer ersten Abstützfläche (10) der Lastabtragstruktur (9) eingerichtet ist, und
wobei der zweite Abstützbereich (7) zur Herstellung einer reibschlüssigen und/oder formschlüssigen Verbindung mit einer zweiten Abstützfläche (11) der Lastabtragstruktur (9) eingerichtet ist, **dadurch gekennzeichnet,**
**dass** das Tragelement (4) zumindest einen Führungsbereich (12) mit zumindest einem Einführabschnitt (13), und mit zumindest einem Eingriffsabschnitt (14) aufweist,
wobei der Führungsbereich (12) zur Einführung und Aufnahme zumindest eines Führungselements (15) der Lastabtragstruktur (9) ausgebildet ist, und
wobei der Eingriffsabschnitt (14) in vertikaler Richtung unterhalb des Einführabschnittes (13) angeordnet ist, und
wobei der Eingriffsabschnitt (14) in orthogonaler Richtung zur zweiten Fläche (8) des zweiten Abstützbereiches (7) um eine erste Distanz (16) beabstandet ist, und
wobei die erste Fläche (6) des ersten Abstützbereiches (5) um eine zweite Distanz (17) in orthogonaler Richtung zur zweiten Fläche (8) des zweiten Abstützbereiches (7) beabstandet ist, und
wobei ein Schwerpunkt (18) der Tragstruktur (1) um eine dritte Distanz (19) in orthogonaler Richtung zur zweiten Fläche (8) des zweiten Abstützbereiches (7) beabstandet ist,
wobei die dritte Distanz (19) größer ist, als die erste Distanz (16) und größer ist, als die zweite Distanz (17).

2. Tragstruktur (1) nach Anspruch 1, **dadurch gekennzeichnet, dass** eine reibschlüssige und/oder formschlüssige Verbindung zwischen dem Tragelement (4) und der Lastabtragstruktur (9) werkzeuglos herstellbar ist.

3. Tragstruktur (1) nach einem der Ansprüche 1 oder 2, **dadurch gekennzeichnet, dass** das Tragelement (4) vorwiegend aus Metall, Kunststoff oder Verbundwerkstoffen gebildet ist.

4. Tragstruktur (1) nach einem der vorhergehenden Ansprüche, **dadurch gekennzeichnet, dass** das Tragelement (4) aus einem Blech, einem Flachstahl, einem Rohr, einem Formrohr, einem Spritzgussteil, einem Gussteil, einem spanabhebend bearbeiteten Vollmaterial, einem Verbundbauteil oder einem additiv hergestellten Bauteil gebildet ist.

5. Tragstruktur (1) nach einem der vorhergehenden Ansprüche, **dadurch gekennzeichnet, dass** die Tragstruktur (1) zumindest ein Versteifungselement (20) umfasst, und dass zumindest zwei Tragelemente (4) nebeneinander angeordnet und mittels des zumindest einen Versteifungselementes (20) verbindbar sind.

6. Tragstruktur (1) nach einem der vorhergehenden Ansprüche, **dadurch gekennzeichnet, dass** das Tragelement (4) zur Abstützung an einer Grundstruktur (25) ausgebildet ist.

7. Tragstruktur (1) nach einem der vorhergehenden Ansprüche, **dadurch gekennzeichnet, dass** das Tragelement (4) als Konsole (26) oder zur Aufnahme einer Konsole (26) ausgebildet ist.

8. Tragstruktur (1) nach einem der vorhergehenden Ansprüche, **dadurch gekennzeichnet, dass** es sich bei dem zumindest einen Anbauteil (2) um eine Rinne, einen Tank, ein Rohr, eine Leitung, ein Verkleidungselement und/oder ein Bodenelement handelt.

9. Tragstruktur (1) nach einem der vorhergehenden Ansprüche, **dadurch gekennzeichnet, dass** das Tragelement (4) mit dem zumindest einen Anbauteil (2) mittels Nieten (27), insbesondere mittels Dichtblindnieten, zumindest abschnittsweise verbindbar ist.

10. Tragstruktur (1) nach einem der vorhergehenden Ansprüche, **dadurch gekennzeichnet, dass** das Tragelement (4) mit einem dritten Abstützbereich (28) mit einer dritten Fläche (29) ausgebildet ist, wobei die dritte Fläche (29) einen zumindest annähernd rechten Winkel (30) mit der ersten Fläche (6) einschließt, und dass ein zumindest überwiegend parallel zum dritten Abstützbereich (28) verlaufender vierter Abstützbereich (31) mit einer vierten Fläche (32) ausgebildet ist, wobei durch die dritte Fläche (29) und die vierte Fläche eine gemeinsame Ebene (34) aufgespannt ist und wobei die dritte Fläche (29) von der vierten Fläche (32) durch eine vierte Distanz (33) beabstandet ist.

11. Tragstruktur (1) einem der vorhergehenden Ansprüche, **dadurch gekennzeichnet, dass** in Kontaktbereichen (35) zwischen den Abstützbereichen (5) des Tragelementes (4) und den Abstützflächen (10) der Lastabtragstruktur (9) zumindest abschnittsweise ein Beabstandungsmittel (36) ausgebildet ist, welches Beabstandungsmittel (36) aus einem zum Tragelement (4) und/oder zur Lastabtragstruktur (9) verschiedenen Material gebildet ist.

12. Tragstruktur (1) nach einem der vorhergehenden Ansprüche, **dadurch gekennzeichnet, dass** das zumindest eine Anbauteil (2) eine Wasserablaufrinne (37) umfasst.

13. Tragstruktur (1) nach Anspruch 12, **dadurch gekennzeichnet, dass** die Wasserablaufrinne (37) mit einer Fremdwasserablaufrinne einstückig oder verbindbar ausgebildet ist.

14. Wandelement (38) mit einer Lastabtragstruktur (9) und einer Tragstruktur (1), **dadurch gekennzeichnet, dass** die Tragstruktur (1) nach einem der Ansprüche 1 bis 13 ausgebildet ist.

15. Wandelement (38) nach Anspruch 14, **dadurch gekennzeichnet, dass** das zumindest eine Führungselement (15) der Lastabtragstruktur (9) an einem Stützelement (21) ausgebildet ist.

16. Wandelement (38) nach Anspruch 15, **dadurch gekennzeichnet, dass** das Stützelement (21) mit zumindest einer ersten Stützrippe (22), zumindest einer zweiten Stützrippe (23) und mit zumindest einem Verbindungselement (24) ausgebildet ist, wobei das Verbindungselement (24) die erste Stützrippe (22) mit der zweiten Stützrippe (23) verbindet, und wobei das zumindest eine Führungselement (15) der Lastabtragstruktur (9) an einer der Stützrippen (22) und/oder am zumindest einen Verbindungselement (24) ausgebildet ist.

17. Schwimmbecken (3) umfassend ein oder mehrere Wandelemente (38) und einen Beckenboden, **dadurch gekennzeichnet, dass** das oder die Wandelemente (38) nach einem der Ansprüche 14-16 ausgebildet sind.

## Claims

1. A support structure (1) for fastening at least one add-on part (2) to a load-bearing structure (9) of a swimming pool (3), which support structure (1) comprises at least one support element (4) having a first support region (5) with a first surface (6) and a second support region (7) with a second surface (8),
wherein the first support region (5) is configured to establish a frictional and/or positive connection with a first support surface (10) of the load-bearing structure (9), and wherein the second support region (7) is configured for producing a frictional and/or positive connection to a second support surface (11) of the load-bearing structure (9),
**characterized in that**
the support element (4) has at least one guide region (12) with at least one insertion section (13), and with at least one engagement section (14)
wherein the guide region (12) is formed for inserting and receiving at least one guide element (15) of the load-bearing structure (9), and
wherein the engagement section (14) is arranged below the insertion section (13) in the vertical direction, and
wherein the engagement section (14) is spaced in the orthogonal direction to the second surface (8) of the second support region (7) by a first distance (16), and
wherein the first surface (6) of the first support region (5) is spaced at a second distance (17) in the orthogonal direction to the second surface (8) of the second support region (7), and
wherein a center of gravity (18) of the support structure (1) is spaced apart by a third distance (19) in the orthogonal direction to the second surface (8) of the second support region (7),
wherein the third distance (19) is larger than the first distance (16) and is larger than the second distance (17).

2. The support structure (1) according to claim 1, **characterized in that** a frictional and/or positive connection can be produced between the support element (4) and the load-bearing structure (9) without tools.

3. The support structure (1) according to one of claims 1 or 2, **characterized in that** the support element (4) is predominantly formed from metal, plastic or composite materials.

4. The support structure (1) according to one of the preceding claims, **characterized in that** the support element (4) is formed from a sheet metal, a flat steel, a pipe, a shaped pipe, an injection-molded part, a cast part, a machined solid material, a composite component or an additively manufactured component.

5. The support structure (1) according to one of the preceding claims, **characterized in that** the support structure (1) comprises at least one stiffening element (20), and that at least two support elements (4) are arranged adjacent to each other and are connectable by means of the at least one stiffening element (20).

6. The support structure (1) according to one of the preceding claims, **characterized in that** the support element (4) is configured to be supported on a base structure (25).

7. The support structure (1) according to one of the preceding claims, **characterized in that** the support element (4) is configured as a bracket (26) or for receiving a bracket (26).

8. The support structure (1) according to one of the preceding claims, **characterized in that** the at least one add-on part (2) is a channel, a tank, a pipe, a conduit, a cladding element and/or a floor element.

9. The support structure (1) according to one of the preceding claims, **characterized in that** the support element (4) can be connected to the at least one add-on part (2) at least in sections by means of rivets (27), in particular by means of sealed blind rivets.

10. The support structure (1) according to one of the preceding claims, **characterized in that** the support element (4) is formed having a third support region (28) having a third surface (29), wherein the third surface (29) encloses an at least approximately right angle (30) with the first surface (6), and that a fourth support region (31) extending at least predominantly parallel to the third support region (28) is formed with a fourth surface (32), wherein a common plane (34) is spanned by the third surface (29) and the fourth surface, and wherein the third surface (29) is spaced from the fourth surface (32) by a fourth distance (33).

11. The support structure (1) according to one of the preceding claims, **characterized in that** a spacing means (36) is formed at least in sections in contact regions (35) between the support regions (5) of the support element (4) and the support surfaces (10) of the load-bearing structure (9), which spacing means (36) is formed from a material different from the support element (4) and/or the load-bearing structure (9).

12. The support structure (1) according to one of the preceding claims, **characterized in that** the at least one add-on part (2) comprises a water drainage channel (37).

13. The support structure (1) according to claim 12, **characterized in that** the water drainage channel (37) is formed in one piece with or connectably with an extraneous water drainage channel.

14. A wall element (38) with a load-bearing structure (9) and a support structure (1), **characterized in that** the support structure (1) is formed according to one of claims 1 to 13.

15. The wall element (38) according to claim 14, **characterized in that** the at least one guide element (15) of the load-bearing structure (9) is formed on a support element (21).

16. The wall element (38) according to claim 15, **characterized in that** the support element (21) is formed with at least one first support rib (22), at least one second support rib (23) and with at least one connecting element (24), wherein the connecting element (24) connects the first support rib (22) to the second support rib (23), and wherein said at least one guide element (15) of the load-bearing structure (9) is formed on one of the support ribs (22) and/or on the at least one connecting element (24).

17. A swimming pool (3) comprising one or more wall elements (38) and a pool floor, **characterized in that** the one or more wall elements (38) are formed according to one of claims 14-16.

## Revendications

1. Structure porteuse (1) permettant de fixer au moins une pièce rapportée (2) à une structure de transfert de charge (9) d'une piscine (3), laquelle structure porteuse (1) comprend au moins un élément porteur (4) avec une première région d'appui (5) munie d'une première surface (6) et une deuxième région d'appui (7) munie d'une deuxième surface (8),
dans laquelle la première région d'appui (5) est conçue pour produire une liaison par friction et/ou complémentarité de forme avec une première surface d'appui (10) de la structure de transfert de charge (9), et
dans laquelle la deuxième région d'appui (7) est conçue pour produire une liaison par friction et/ou complémentarité de forme avec une deuxième surface d'appui (11) de la structure de transfert de charge (9), **caractérisée en ce que**
l'élément porteur (4) présente au moins une région de guidage (12) avec au moins une section d'insertion (13) et au moins une section de mise en prise (14),
dans laquelle la région de guidage (12) est réalisée en vue de l'introduction et de l'accueil d'au moins un élément de guidage (15) de la structure de transfert de charge (9), et
dans laquelle la section de mise en prise (14) est agencée en dessous de la section d'insertion (13) dans la direction verticale, et
dans laquelle la section de mise en prise (14) est espacée d'une première distance (16) dans la direction orthogonale par rapport à la deuxième surface (8) de la deuxième région d'appui (7), et
dans laquelle la première surface (6) de la première région d'appui (5) est espacée d'une deuxième distance (17) dans la direction orthogonale par rapport à la deuxième surface (8) de la deuxième région d'appui (7), et
dans laquelle un centre de gravité (18) de la structure porteuse (1) est espacé d'une troisième distance (19) dans la direction orthogonale par rapport à la deuxième surface (8) de la deuxième région d'appui (7),
dans laquelle la troisième distance (19) est supérieure à la première distance (16) et supérieure à la deuxième distance (17).

2. Structure porteuse (1) selon la revendication 1, **caractérisée en ce qu'**une liaison par friction et/ou complémentarité de forme entre l'élément porteur (4) et la structure de transfert de charge (9) peut être produite sans outil.

3. Structure porteuse (1) selon l'une quelconque des revendications 1 ou 2, **caractérisée en ce que** l'élément porteur (4) est principalement constitué de métal, de plastique ou de matériaux composites.

4. Structure porteuse (1) selon l'une quelconque des revendications précédentes, **caractérisée en ce que** l'élément porteur (4) est constitué d'une tôle, d'un acier plat, d'un tube, d'un tube moulé, d'une pièce moulée par injection, d'une pièce moulée, d'un matériau plein usiné par enlèvement de copeaux, d'un composant composite ou d'un composant fabriqué de manière additive.

5. Structure porteuse (1) selon l'une quelconque des revendications précédentes, **caractérisée en ce que** la structure porteuse (1) comprend au moins un élément raidisseur (20) et **en ce qu'**au moins deux éléments porteurs (4) sont agencés l'un à côté de l'autre et peuvent être reliés au moyen du au moins un élément raidisseur (20).

6. Structure porteuse (1) selon l'une quelconque des revendications précédentes, **caractérisée en ce que** l'élément porteur (4) est réalisé afin de s'appuyer sur une structure de base (25).

7. Structure porteuse (1) selon l'une quelconque des revendications précédentes, **caractérisée en ce que** l'élément porteur (4) est réalisé sous forme de console (26) ou de manière à accueillir une console (26).

8. Structure porteuse (1) selon l'une quelconque des revendications précédentes, **caractérisée en ce que** la au moins une pièce rapportée (2) est une rigole, un réservoir, un tube, une conduite, un élément d'habillage et/ou un élément de fond.

9. Structure porteuse (1) selon l'une quelconque des revendications précédentes, **caractérisée en ce que** l'élément porteur (4) peut être relié au moins par sections à la au moins une pièce rapportée (2) au moyen de rivets (27), en particulier au moyen de rivets d'étanchéité aveugles.

10. Structure porteuse (1) selon l'une quelconque des revendications précédentes, **caractérisée en ce que** l'élément porteur (4) est réalisé avec une troisième région d'appui (28) munie d'une troisième surface (29), dans laquelle la troisième surface (29) forme un angle (30) au moins approximativement droit avec la première surface (6), et **en ce qu'**une quatrième région d'appui (31) s'étendant au moins principalement de manière parallèle à la troisième région d'appui (28) est réalisée avec une quatrième surface (32), dans laquelle un plan (34) est commun à la troisième surface (29) et à la quatrième surface et dans laquelle la troisième surface (29) est espacée de la quatrième surface (32) par une quatrième distance (33).

11. Structure porteuse (1) selon l'une quelconque des revendications précédentes, **caractérisée en ce qu'**un moyen d'espacement (36) est réalisé au moins par sections dans des régions de contact (35) situées entre les régions d'appui (5) de l'élément porteur (4) et les surfaces d'appui (10) de la structure de transfert de charge (9), lequel moyen d'espacement (36) est constitué d'un matériau différent de l'élément porteur (4) et/ou de la structure de transfert de charge (9).

12. Structure porteuse (1) selon l'une quelconque des revendications précédentes, **caractérisée en ce que** la au moins une pièce rapportée (2) comprend une rigole d'évacuation d'eau (37).

13. Structure porteuse (1) selon la revendication 12, **caractérisée en ce que** la rigole d'évacuation d'eau (37) est réalisée d'un seul tenant avec une rigole d'évacuation d'eau d'infiltration ou de manière à pouvoir être reliée à celle-ci.

14. Élément de paroi (38) avec une structure de transfert de charge (9) et une structure porteuse (1), **caractérisé en ce que** la structure porteuse (1) est réalisée selon l'une quelconque des revendications 1 à 13.

15. Élément de paroi (38) selon la revendication 14, **caractérisé en ce que** le au moins un élément de guidage (15) de la structure de transfert de charge (9) est réalisé au niveau d'un élément de soutien (21).

16. Élément de paroi (38) selon la revendication 15, **caractérisé en ce que** l'élément de soutien (21) est réalisé avec au moins une première ailette de soutien (22), au moins une deuxième ailette de soutien (23) et avec au moins un élément de liaison (24), dans lequel l'élément de liaison (24) relie la première ailette de soutien (22) à la deuxième ailette de soutien (23), et dans lequel le au moins un élément de guidage (15) de la structure de transfert de charge (9) est réalisé au niveau d'une des ailettes de soutien (22) et/ou au niveau d'au moins un élément de liaison (24).

17. Piscine (3) comprenant un ou plusieurs élément(s) de paroi (38) et un fond de piscine, **caractérisée en ce que** le ou les élément(s) de paroi (38) sont réalisés selon l'une quelconque des revendications 14 à 16.
